# FASCICULE DE BREVET EUROPEEN

(11) **EP 0 072 294 B1**
(45) Date de publication et mention de la délivrance du brevet: **30.10.1985**
(21) Numéro de dépôt: 82401410.4
(22) Date de dépôt: 29.07.1982
(51) Int. Cl.: B65D 43/16

(54) **Couvercle inviolable à emboîtement pour récipient de section polygonale**
Unverletzlicher einsetzbarer Deckel für Behälter mit vielseitigem Querschnitt
Inviolable telescopable cover for a container with a many-sided section

(30) Priorité: 11.08.1981 FR 8115503
(43) Date de publication de la demande: 16.02.1983
(73) Titulaire: LE MOULAGE AUTOMATIQUE Société Anonyme, F-92140 Clamart Hauts-de-Seine (FR)
(72) Inventeur: Juillet, Jacques, F-94600 Choisy le Roi Val-de-Marne (FR); Olmi, Eugenio, F-77650 Longueville Seine-et-Marne (FR); Stephan, Michel, F-78000 Versailles Yvelines (FR)
(74) Mandataire: Lordonnois, Michel

## Description

La présente invention est relative à un couvercle inviolable à emboîtement pour récipient de section polygonale. Plus particulièrement, elle concerne un tel couvercle constitué en une seule pièce, notamment en matière plastique, et comportant une partie de cadre évidée en forme de cuvette concave, adaptée pour s'engager et être scellée sur les bords de l'ouverture d'un récipient, ainsi qu'une partie de couvercle proprement dit en forme de cuvette convexe, reliée par une zone de liaison à double charnière à la partie de cadre et adaptée pour être rabattue sur cette dernière en s'emboîtant à force dans l'évidement de celle-ci, en fermant ainsi, de manière inviolable, l'ouverture du récipient par laquelle son contenu peut être prélevé.

Actuellement, on connaît dans la technique de l'emballage de nombreux types de couvercles pour récipients, la plupart de ces couvercles étant constitués en deux pièces reliées par un dispositif de charnière amovible ou séparées l'une de l'autre, l'une de ces pièces constituant un cadre fixé sur l'ouverture du récipient et l'autre, le couvercle adapté pour s'emboîter dans ce cadre. Cependant, ces ensembles de couvercle en deux pièces ne présentent pas les garanties nécessaires permettant d'assurer l'inviolabilité du contenu des récipients qui les portent, en ce sens que chaque couvercle est tenu en position de fermeture simplement par suite de son emboîtement plus ou moins serré dans l'intérieur du cadre.

On connaît également dans la technique, par le brevet GB-A-1 397 242, un couvercle formé par un moulage avec une charnière double reliant en une seule pièce la partie de cadre, adaptée pour se fixer sur les bords de l'ouverture du récipient, et la partie de couvercle proprement dit, adaptée pour s'engager en position de fermeture sur l'extérieur de la partie de cadre, dont les bords supérieurs sont légèrement troncpyramidaux. Cependant, on a constaté qu'après quelques manoeuvres d'ouverture et de fermeture du couvercle, les bords de celui-ci se déforment et ne plaquent plus sur l'extérieur des bords supérieurs du cadre, si bien que, malgré la présente de tenons, le couvercle n'assure plus la fermeture du récipient.

Le problème était donc de trouver un couvercle qui ne puisse pas se déformer, ou tout au moins qui, en position de fermeture, ait ses bords contraints vers l'intérieur et comprimés au lieu d'être repoussés vers l'extérieur avec un risque d'allongement et, par là, de déformation.

La solution à ce problème est fournie par la présente invention, qui prévoit un couvercle dont la partie de cadre fixée sur l'ouverture du récipient est en forme de cuvette convexe et le couvercle proprement dit, étudié de forme adaptée pour s'emboîter à ajustement serré dans cette cuvette qui ne peut pas se déformer du fait de sa fixation dans l'ouverture du récipient.

Dans un mode de réalisation de couvercle inviolable, conforme à la présente invention et fabriqué à plat en une seule pièce, le cadre est sous forme d'une cuvette concave à fond évidé correspondant à l'ouverture du récipient, comporte une partie de bordure en U inversé adaptée pour être engagée en chevauchement sur les bords de cette ouverture et scellée sur ceux-ci, ainsi qu'une zone de liaison faisant corps avec l'aile extérieure d'un côté du cadre et délimitée par deux lignes de pliage parallèles écartées l'une de l'autre d'une largeur correspondant à un peu moins que la hauteur de cette aile extérieure, cette zone de liaison étant prolongée latéralement du côté opposé au cadre par le couvercle emboîtable dans l'intérieur de la concavité de ce dernier, ce couvercle étant conçu sous forme d'une cuvette convexe dont les parties de bordure, y compris celle faisant corps avec ladite zone de liaison, sont légèrement incurvées pour prendre appui sur le dessus du contour du cadre, lorsque ce couvercle est rabattu en position de fermeture, emboîté dans ce dernier et maintenu verrouillé à cette position de fermeture, par l'engagement, dans ses parties de bordure, de plusieurs ergots saillant du dessus du cadre.

De manière plus spécifique, le galbe de la cuvette concave du cadre et celui de la cuvette convexe du couvercle proprement dit sont conformés de façon que ce dernier puisse être engagé par emboîtement à ajustement serré dans la partie haute de la cuvette concave du cadre, celle-ci étant prévue de plus forte profondeur que celle de la cuvette du couvercle afin de ménager, en position de fermeture, un certain espace entre le fond plein de ce dernier et le fond évidé de la cuvette du cadre, laquelle a une forme de paroi à légère conicité convergente dans sa partie basse correspondant à cet espace.

Dans un autre mode de réalisation de couvercle inviolable, conforme à l'invention, le fond évidé de la cuvette concave du cadre est prévu porteur d'une cuillère doseuse disposée en diagonale à l'évidement et fixée par plusieurs points d'attache au bord de ce dernier, le fond plein de la cuvette du couvercle proprement dit étant conformé pour présenter un logement épousant sensiblement la forme de cette cuillère doseuse lorsque ce couvercle est rabattu en position de fermeture et emboîté dans le cadre.

D'autres caractéristiques de la présente invention apparaîtront de la description suivante de plusieurs modes de réalisation de couvercle inviolable, donnés à titre d'exemples non limitatifs et représentés dans les dessins ci-joints, dans lesquels :
la figure 1 est une vue en plan du couvercle conforme à l'invention, en position ouverte et selon un premier mode de réalisation ;
la figure 2 est une vue en coupe du couvercle de la figure 1, prise suivant la ligne 11-11 de cette figure ;
la figure 3 est une vue en coupe agrandie de la zone de liaison A de la figure 2, située entre le cadre B de scellement du couvercle sur les bords de l'ouverture du récipient (non représenté) et le couvercle C proprement dit, représenté en traits pleins en position ouverte et en traits pointillés en position fermée, alors qu'il est emboîté dans le cadre B ;
la figure 4 est une vue en plan du couvercle similaire à celui de la figure 1, mais selon un second mode de réalisation ;
la figure 5 est une vue en coupe du couvercle de la figure 4, prise suivant la ligne V-V de cette figure.

Comme représenté dans les figures 1 à 3, le couvercle conforme à l'invention est fabriqué à plat en une seule pièce, notamment de matière plastique moulée ou injectée, et comporte une partie de cadre B, adaptée pour être scellée sur l'ouverture d'un récipient (non représenté), une partie de couvercle C proprement dit, et une zone de liaison A formant charnière entre ces parties B et C. Comme on le remarque au mieux dans la figure 2, la partie de cadre B est constituée par une cuvette de forme concave, dont le fond 1 est évidé et dont les rebords supérieurs 2 sont conformés en U inversé afin de pouvoir être engagés sur les bords de l'ouverture du récipient et scellés sur ceux-ci. La partie de couvercle C est également en forme de cuvette à fond plein, mais suivant une disposition convexe adaptée pour pouvoir être emboîtée dans la partie de cadre B lorsque le couvercle est en position de fermeture. . Les rebords 3 de la cuvette C sont adaptés et conformés pour prendre appui et se plaquer sur les rebords 2 de la cuvette B, où ils peuvent se verrouiller en position de fermeture du couvercle par l'intermédiaire d'ergots 4 s'engageant dans les trous 5 correspondants d'un rebord 3 portant, à proximité de ces trous, une languette extérieure 6 de prise digitale.

Comme on le remarque plus particulièrement en détails dans la figure 3, la zone de liaison A entre le cadre B et le couvercle C est délimitée par deux lignes de pliage amincies 7 et 8, parallèles entre elles et écartées l'une de l'autre d'une largeur moindre que la hauteur de l'aile 9 extérieure du rebord 2 de scellement du cadre B sur l'ouverture du récipient (non représenté). Du fait de la présence de ces deux lignes de pliage 7 et 8, on peut considérer la zone de liaison A comme une charnière double, qui permet au couvercle C d'être en tout temps solidaire du cadre B et d'être rabattu et emboîté dans ce cadre en position de fermeture, avec son fond 10 situé à distance du fond évidé 1 de ce cadre.

Comme représenté dans les figures 4 et 5, selon un second mode de réalisation, ce couvercle conforme à l'invention et comportant une partie de cadre B1, une partie de couvercle C1 proprement dit et une zone de liaison A formant charnière double entre ces deux parties, peut être pourvu d'une cuillère doseuse 11. Cette cuillère est disposée en diagonale dans le fond évidé 12 de la cuvette concave du cadre B1, où elle est fixée par plusieurs points d'attache 13 pouvant être rompus lors de l'utilisation. Dans ce cas, le fond plein 14 de la cuvette du couvercle C1 est conformé pour ménager des logements 15 et 16 correspondant respectivement au corps de la cuillère 11 et à son manche 17, la zone de liaison A restant identique à celle du couvercle de la figure 1. A noter que le manche de la cuillère forme lame de découpe de la feuille de protection du contenu du récipient.

## Revendications

1. Couvercle inviolable à emboîtement pour récipient de section polygonale, ce couvercle étant du type comportant une partie de cadre évidée (B), adaptée pour être scellée ou autrement fixée sur les bords de l'ouverture du récipient, et une partie de couvercle (C) proprement dit, adaptée pour être emboîtée en position de fermeture dans la partie de cadre (B) en forme de cuvette concave à fond évidé, ces deux parties de cadre (B) et de couvercle (C) étant reliées entre elles par une zone de liaison (A) constituant une charnière double (7,8) formée en une seule pièce solidaire de ces parties lors du moulage de celles-ci en position d'ouverture de la partie de couvercle (C), ce couvercle étant caractérisé par le fait que cette partie de couvercle (C) est en forme de cuvette convexe à fond plein et que le galbe de la cuvette concave formant la partie de cadre et celui de cette cuvette convexe sont conformés de façon que cette dernière puisse être engagée par emboîtement à ajustement serré dans la partie haute de la cuvette concave du cadre (B), celle-ci étant prévue de plus forte profondeur que celle de la cuvette du couvercle (C), afin de ménager en position de fermeture un certain espace ou compartiment entre le fond plein (10) de cette dernière cuvette et le fond évidé (1) de la cuvette du cadre, laquelle a une forme de paroi à légère conicité convergente dans sa partie basse correspondant audit compartiment.

2. Couvercle selon la revendication 1, caractérisé par le fait que le fond évidé (1) de ladite cuvette concave du cadre (B1) est prévu porteur d'une cuillère doseuse (11), disposée en diagonale à l'évidement (12) et fixée par plusieurs points d'attache (13) au bord de ce dernier, le fond plein (14) de la cuvette du couvercle (C1) proprement dit étant conformé pour présenter un logement (15) épousant sensiblement la forme de cette cuillère doseuse, lorsque ce couvercle est rabattu en position de fermeture et emboîté dans le cadre (B1).

## Claims

1. Tamper-proof tight-fitting lid for a container having polygonal section, this lid being of a type comprising a hollow frame part (B), arranged to be sealed or otherwise fixed to the edges of the container opening, and an actual lid part (C), arranged to fit tightly in the closed position into the frame part (B) which has the form of a concave dish having a hollowed base, both the frame part (B) and the lid part (C) being attached to each other by a connecting region (A) consisting of a double hinge (7, 8) comprising a single piece integral with said parts during the moulding of the latter in the open position of the lid part (C), said lid being characterised by the fact that the lid part (C), said lid being characterised by the fact that the lid part (C) is in the form of a solid- bottomed convex dish and that the contour of the concave dish forming the frame part and that of said convex dish are shaped so that the latter can be tightly fitted into the upper part of the concave dish of the frame (B), the latter having a greater depth than the dish of the lid (C), so as to provide in the closed position a pre-determined space or compartment between the solid bottom (10) of this latter dish and the hollowed base (1) of the dish of the frame, which has the form of a slightly tapering converging wall in its lower part corresponding to the said compartment.

2. Lid according to claim 1, characterised by the fact that the hollowed base (1) of the said concave dish of the frame (B) is adapted to hold a medicine spoon (11), arranged diagonally to the hollowed area and fixed at several points of attachment (13) to the edge of the latter, the solid bottom (14) of the dished lid (C1) proper being shaped so as to provide a recess (15) approximately corresponding to the shape of said medicine spoon, when the lid is in the closed position and fitted into the frame (B1).

## Patentansprüche

1. Unverletzlicher einsetzbarer Deckel für Behälter mit vielseitigem Querschnitt, wobei der Deckel einen hohlen Rahmenteil (B), der auf die Ränder der Behälteröffnung aufgedrückt oder anderweitig darauf befestigt werden kann, und einen eigentlichen Deckelteil (C) aufweist, der in Schließstellung in den in Form einer konkaven Schale mit hohlem Boden ausgebildeten Rahmenteil (B) eingedrückt werden kann, wobei die beiden Teile des Rahmens (B) und des Deckels (C) miteinander durch eine Übergangszone (A) verbunden sind, die ein doppeltes Gelenk (7, 8) bildet, das während des Formpressens dieser Teile in Offenstellung des Deckelteils (C) mit diesen einstückig ausgebildet wird, dadurch gekennzeichnet, daß der Deckelteil (C) in Form einer konvexen Schale mit vollem Boden ausgebildet ist und daß die Form der konkaven Schale, die den Rahmenteil bildet, und die Form der konvexen Schale aneinander angepaßt sind, so daß die letztere durch Einschachtelung in den oberen Teil der konkaven Schale des Rahmens (B) in den Ruhesitz eingedrückt werden kann, die eine größere Tiefe als die Deckelschale (C) aufweist, damit in Schließstellung ein gewisser Abstand oder Freiraum zwischen dem vollen Boden (10) der letzteren Schale und dem hohlen Boden (1) der Rahmenschale verbleibt, die eine Wandform von leichter Konizität aufweist, die in ihrem unteren, dem Freiraum entsprechenden Teil konvergiert.

2. Deckel nach Anspruch 1, dadurch gekennzeichnet, daß der hohle Boden (1) der konkaven Rahmenschale (B1) als Träger eines Dosierlöffels vorgesehen ist, der diagonal zur Aushöhlung (12) angebracht und durch mehrere Anschlußpunkte (13) an ihrem Rand befestigt ist, wobei der volle Boden (14) der eigentlichen Deckelschale (C1) so angepaßt ist, daß er einen deutlich auf die Form des Dosierlöffels abgestimmten Unterbringungsraum bildet, wenn der Deckel in Schließstellung heruntergeklappt und in den Rahmen (B1) eingepreßt ist.
